# DEMANDE DE BREVET EUROPEEN

(11) **EP 0 126 660 A1**
(43) Date de publication de la demande: **28.11.1984**
(21) Numéro de dépôt: 84400742.7
(22) Date de dépôt: 13.04.1984
(51) Int. Cl.: E04C 2/30, B28B 11/08

(54) **Eléments de parement imitant un assemblage de plusieurs rangs décalés de briques de parement et procédé et appareillage de fabrication de tels éléments**

(30) Priorité: 15.04.1983 FR 8306184
(71) Demandeur: BOISSEAUX MINANGOY, F-49310 Vihiers (FR)
(72) Inventeur: Soubrier, Louis, F-93100 Montreuil (FR); Bardoux, Dominique, F-49310 Vihiers (FR)
(74) Mandataire: Orès, Bernard

(57) **Abrégé**

La présente invention a pour objet des éléments de parement en terre argileuse, du type comportant un motif décoratif constitué par des rainures (23d) perpendiculaires entre elles et constituant un réseau qui présente la configuration d'un briquetage, à savoir imitant un assemblage de briques de parement disposées suivant deux ou plusieurs rangs décalés.

Selon l'invention, lesdits éléments de parement qui se présentent sous forme d'un volume plein, semi-creux ou creux de dimensions quelconques, sont pourvus dudit motif décoratif (23.d) sur au moins deux faces externes opposées ou contiguës, et d'au moins un évidement et d'au moins un épaulement pour leur juxtaposition horizontale et/ou verticale.

L'invention a également pour objet un procédé et un appareillage de fabrication par impression dudit motif décoratif.

Application à la construction.

## Description

La présente invention est relative à un procédé et à un appareillage de fabrication, en un seul bloc, d'éléments pleins, semi-creux ou creux, imitant un assemblage de plusieurs rangs décalés de briques de parement, notamment en terre argileuse, ainsi qu'aux blocs, destinés à la construction, ainsi obtenus.

On sait déjà produire, à l'aide d'une filière, toute une vaste gamme d'éléments en terre argileuse dont les surfaces sont lisses, striées ou ajourées.

On sait déjà produire également, à l'aide de presses, sur une bande de terre argileuse, des motifs en creux ou en relief divers, mais il s'agit d'une masse argileuse pleine et non pas creuse ou semi-creuse : en particulier le Brevet britannique n° 1 142 203 fait connaître la possibilité de réaliser par pressage, sur une face d'un élément de construction, un motif décoratif imitant l'assemblage notamment de briques de parement disposées sur plusieurs rangs décalés ; toutefois, ce Brevet ne décrit pas les modalités de mise en oeuvre du procédé qui, de plus, est différent du procédé utilisé dans le cadre de la présente invention.

Le Brevet américain n° 4 131 406 fait connaître la possibilité d'obtenir en particulier ledit motif par estampage, toutefois il emploie un outil destiné à être actionné par des ouvriers, en combinaison avec au moins un autre outil identique, sur la surface toujours horizontale d'un matériau durcissable, tel que le béton ou analogue.

En outre, le Brevet américain n° 3 976 417 fait connaître la possibilité de prédécouper par emboutissage des carreaux ou dalles de forme prédéterminée dans une colonne d'argile sortant en continu d'une filière ; toutefois, également dans ce cas, le procédé employé sort du cadre de la présente invention:: de plus, le produit diffère totalement de celui proposé par la Demanderesse.

La présente invention a en conséquence pour but de pourvoir à un procédé de fabrication d'éléments de parement pleins, semi-creux ou creux, imitant sur au moins deux faces externes un assemblage de briques de parement disposées suivant deux ou plusieurs rangs décalés.

La présente invention a également pour but de pourvoir à un appareillage de mise en oeuvre du procédé conforme à l'invention.

La présente invention a également encore pour but de pourvoir aux éléments de parement obtenus à l'aide de l'appareillage et du procédé de fabrication conformes à l'invention.

La présente invention a pour objet un procédé de fabrication, à partir d'un boudin de terre argileuse sortant en continu d'une filière, d'éléments de parement pleins, semi-creux ou creux, notamment en terre argileuse, qui se présentent, après découpage dudit boudin et après cuisson, sous forme de volumes donnant l'impression d'être constitués par deux ou plusieurs rangs décalés de briques de parement, caractérisé en ce qu'il consiste à réaliser sur au moins deux faces externes opposées ou contiguës dudit boudin plein, semi-creux ou creux, de terre argileuse, sortant en continu de ladite filière, des rainures parallèles et des rainures perpendiculaires au sens de sortie de la filière, lesquelles rainures constituent un réseau ayant la configuration d'un briquetage, à savoir imitant sur au moins ladite face un assemblage de briques de parement disposées sur deux ou plusieurs rangs décalés.

Selon un mode de réalisation avantageux du procédé conforme à l'invention, cette opération de réalisation des rainures imitant un assemblage de plusieurs rangs de briques de parement se fait par impression.

Selon un mode de réalisation avantageux du procédé conforme à l'invention, cette opération de réalisation des rainures imitant un assemblage de plusieurs rangs de briques de parement s'accompagne d'une opération de remplissage au moins partiel de ces rainures par un matériau approprié, notamment d'argiles et/ou de colorants de diverses teintes imitant des joints entre briques de parement.

Selon une disposition avantageuse de ce mode de réalisation, l'opération de remplissage au moins partiel des rainures est constituée par une opération d'injection dosée dudit matériau imitant des joints entre briques de parement.

Selon une autre disposition avantageuse de ce mode de réalisation, l'opération de remplissage au moins partiel des rainures est constituée par une opération de projection dudit matériau, à l'état humide ou sec, imitant des joints entre briques de parement.

Selon encore une autre disposition avantageuse de ce mode de réalisation, l'opération de remplissage au moins partiel des rainures est constituée par une opération d'application dudit matériau imitant des joints entre briques de parement.

Selon une autre disposition avantageuse de ce mode de réalisation, l'opération de remplissage au moins partiel des rainures est réalisée soit simultanément avec l'opération d'impression, soit postérieurement à celle-ci, lesdites opérations étant répétées au fur et à mesure de l'avance dudit boudin de terre argileuse sortant de la filière.

Selon un mode de réalisation avantageux du procédé conforme à l'invention, les opérations d'impression et de découpage sont réalisées simultanément.

La présente invention a également pour objet un appareillage pour la fabrication, en un seul bloc, d'éléments pleins, semi-creux ou creux, imitant un assemblage de plusieurs rangs décalés de briques de parement, à partir d'un boudin plein, semi-creux ou creux, de terre argileuse, qui est obtenu par extrusion et qui entraîne un tapis roulant pourvu notamment de deux tambours d'extrémité, ledit appareillage étant du type comportant un chariot animé d'un mouvement alternatif sur des rails, fixés sur un bâti de support de l'appareillage, et entraîné par un système de transmission connu en soi, notamment par un système d'engrenages qui réalise la synchronisation avec le mouvement d'avance continu dudit boudin, lequel appareillage est caractérisé en ce qu'il comprend au moins un ensemble d'impression constitué par un premier dispositif d'impression, notamment actionné par un vérin hydraulique ou pneumatique, comportant une plaque d'impression qui coopère avec au moins une deuxième plaque d'impression parallèle à la première et appartenant à un deuxième dispositif d'impression également actionné par un vérin, ces deux plaques d'impression étant pourvues de barrettes d'impression parallèles et de barrettes d'impression perpendiculaires à la direction de sortie de la filière d'extrusion du boudin de terre, lesquelles barrettes font saillie par rapport à la surface extérieure des plaques et sont réparties de façon à correspondre à des joints entre briques de parement disposées suivant deux ou plusieurs rangs décalés.

Selon un-autre mode de réalisation avantageux de l'appareillage conforme à l'invention, l'ensemble d'impression comprend, outre lesdits premier et deuxième dispositifs d'impression, un troisième et un quatrième dispositifs d'impression, également actionnés par un vérin, dont les plaques d'impression, parallèles entre elles, sont perpendiculaires aux deux plaques desdits premier et deuxième dispositifs d'impression, dans ce cas les barrettes d'impression pouvant être portées indifféremment par au moins une des plaques desdits premier et deuxième dispositifs d'impression et par au moins une des plaques desdits troisième et quatrième dispositifs d'impression.

Alors que le mode de réalisation comportant deux plaques d'impression parallèles entre elles permet la fabrication d'éléments de parement imitant la configuration d'un briquetage sur deux faces opposées, le mode de réalisation comportant deux paires de plaques, dont une paire est perpendiculaire à l'autre paire, permet la fabrication d'éléments de parement qui imitent la configuration d'un briquetage sur deux faces, opposées ou contiguës, sur trois faces ou encore sur ses quatre faces.

Selon un mode de réalisation avantageux de l'appareillage conforme à l'invention, chaque plaque d'impression, y compris celles pourvues de barrettes d'impression qui sont destinées à donner auxdits éléments l'apparence, sur deux ou plusieurs faces, d'assemblage de briques de parement de deux ou plusieurs rangs décalés, est amovible et fixée sur une contre-plaque de support par tous moyens appropriés, notamment boulonnage ou autres.

Selon une disposition avantageuse de ce mode de réalisation, les plaques d'impression pourvues de barrettes d'impression portent au voisinage d'au moins une de leurs arêtes, une autre barrette d'impression prévue pour imiter le joint d'assemblage entre deux blocs d'éléments de parement juxtaposés.

Selon un autre mode de réalisation avantageux de l'appareillage conforme à l'invention, les barrettes d'impression sont massives, de même que la plaque d'impression qui les porte.

Selon encore un autre mode de réalisation avantageux de l'appareillage conforme à l'invention, les barrettes d 'impression sont creuses, de même que la plaque d'impression qui les porte.

Selon une disposition avantageuse de ce mode de réalisation, les barrettes d'impression sont percées d'une pluralité de petits orifices distribués sur au moins leur face antérieure et sont en communication avec l'espace creux prévu dans la plaque d'impression, lequel est alimenté en matériau de remplissage au moins partiel des rainures par un ou plusieurs conduits souples ou rigides, reliés à un réservoir d'un matériau approprié, tel notamment que de l'argile et/ou un colorant à l'état liquide ou poudreux, servant à injecter ou à projeter ou à appliquer ledit matériau dans les rainures laissées dans la ou les faces de terre argileuse, après impression, pour imiter des joints de diverses couleurs entre briques de parement.

Selon un autre mode de réalisation avantageux de l'appareillage conforme à l'invention, chaque plaque d'impression est pourvue d'une aile unique de coupe sur le bord de ladite plaque placé du côté du boudin de terre argileuse, pour découper,dans la masse de ce dernier,des éléments conformes à la présente invention, simultanément à l'impression desdites rainures et/ou simultanément à l'opération de remplissage au moins partiel desdites rainures.

Ce mode de réalisation permet d'obtenir des éléments utilisables par exemple dans la construction de poteaux.

Selon encore un autre mode de réalisation avan- "tageux de l'appareillage conforme à l'invention, les plaques,notamment parallèles et opposées, qui portent lesdites barrettes d'impression sont pourvues, à proximité du bord placé du côté du boudin, d'une double rangée et d'une rangée unique d'ailes de coupe, lesquelles ailes de la double rangée sont contenues dans deux plans perpendiculaires à la direction du mouvement d'avance dudit boudin, la distance entre ces deux rangées d'ailes étant égale au décalage existant entre deux rangs superposés de briques de parement et lesdites ailes présentant une hauteur et étant séparées, à l'intérieur de chaque rangée d'ailes, d'une distance égale à la hauteur d'un rang de briques de parement, lesquelles ailes de ladite rangée unique sont contenues dans un plan parallèle à la direction du mouvement d'avance dudit boudin et couvrent ledit décalage existant entre deux rangs superposés de briques de parement à l'interface entre ces derniers, tandis que les deux autres plaques, notamment parallèles et opposées, qui ne sont pas pourvues desdites barrettes d'impression, présentent chacune l'aile unique de coupe susdite.

Selon une disposition avantageuse de ce mode de réalisation, les plaques, notamment parallèles et opposées, qui ne portent pas lesdites barrettes d'impression, sont pourvues d'au moins une partie en saillie et d'au moins une partie en creux, respectivement,disposées centralement,pour imprimer dans les faces correspondantes du boudin un évidement et un épaulement, respectivement.

Ce mode de réalisation et cette disposition permettent d'obtenir des éléments utilisables par exemple dans la construction de murs dont la juxtaposition horizontale et verticale est facilitée et renforcée par la présence d'évidements et d'épaulements ménagés à chaque extrémité des faces imprimées et sur chaque face non imprimée avec ledit motif décoratif, respectivement.

Selon encore un autre mode de réalisation avantageux de l'appareillage conforme à l'invention, chaque vérin est solidaire de la contre-plaque et est placé sensiblement axialement par rapport à cette dernière, et deux tiges, disposées parallèlement à l'axe dudit vérin et latéralement à ce dernier, sont reliées entre elles en liaison de coopération et coulissent chacune dans un coulisseau pour permettre à la plaque d'impression de suivre les mouvements dudit vérin correspondant.

Selon une disposition avantageuse de ce mode de réalisation, au moins un desdits dispositifs d'impression coopère en outre avec un dispositif de positionnement de la plaque d'impression parallèlement à l'axe de cette dernière et/ou avec un dispositif de positionnement de ladite plaque d'impression perpendiculairement à son axe.

Selon une modalité avantageuse de cette disposition, le dispositif de positionnement de la plaque d'impression perpendiculairement à son axe comporte deux coulisseaux, parallèles à la direction de coulissement, chaque coulisseau étant solidaire à son tour d'un des deux coulisseaux qui coopèrent avec lesdites tiges, ainsi que de l'extrémité inférieure d'une tige filetée qui coopère avec un écrou, et pouvant coulisser le long de guides reliés entre eux par des barres de renfort qui constituent,avec lesdits guides,l'armature de tout l'ensemble d'impression, ledit écrou étant fixé à ladite barre de renfort, tandis que l'autre extrémité de ladite tige filetée est solidaire d'un volant ou d'une manivelle.

Selon une autre modalité avantageuse de cette disposition, le dispositif de positionnement de la plaque d'impression parallèlement à son axe comporte une douille filetée, solidaire dudit vérin, laquelle coopère avec une tige filetée qui est supportée par deux paliers fixés à un cadre métallique solidaire, à son tour, des deux coulisseaux dont l'axe est perpendiculaire à l'axe de ladite plaque d'impression, une manivelle ou un volant étant fixée à une extrémité de ladite tige filetée.

Selon un mode de réalisation avantageux de l'appareillage conforme à l'invention, ledit chariot, sur lequel est monté l'ensemble d'impression comportant lesdits dispositifs d'impression et de positionnement, est solidaire de l' extrémité d'un levier dont l'autre extrémité est animée d'un mouvement alternatif d'avance et de recul, dérivé de la transformation, obtenue à l'aide dudit système d'engrenages approprié, du mouvement d'avance du boudin de terre argileuse sortant en continu de ladite filière, et un des tambours d'entraînement dudit tapis roulant est relié à un pignon, ou analogue, qui détermine la longueur de coupe des éléments de parement conformes à l'invention.

Selon une disposition avantageuse de ce mode de réalisation, le ou les vérins est ou sont actionnés, pendant la phase d'avance dudit mouvement alternatif, à l'aide d'un ergot situé en position appropriée sur lesdits moyens de transformation en mouvement alternatif du mouvement continu dudit tapis roulant, de façon à ouvrir un contact de commande de l'électrovanne du distributeur ou des distributeurs coopérant avec ledit ou lesdits vérins, dont la durée de l'action exercée sur la ou les plaques d'impression est contrôlée à l'aide d'un temporisateur.

Egalement conformément à l'invention, le chariot mobile coopère avec deux parallélogrammes articulés, entre deux points desquels est placé un rouleau de support des éléments de parement fabriqués par l'ensemble d'impression, au fur et à mesure que ledit boudin de terre argileuse avance.

La présente invention a encore également pour objet des éléments de parement en terre argileuse, du type comportant un motif décoratif constitué par des rainures perpendiculaires entre elles et constituant un réseau qui présente la configuration d'un briquetage, à savoir imitant un assemblage de briques de parement disposées suivant deux ou plusieurs rangs décalés, caractérisés en ce que ces éléments de: :construction, qui se présentent sous forme d'un volume plein, semi-creux ou creux de dimensions quelconques, sont pourvus dudit motif décoratif sur au moins deux faces externes opposées ou contiguës.

Selon un mode de réalisation avantageux des éléments de parement conformes à l'invention, lesdits éléments de parement sont pourvus d'au moins un évidement et d'au moins un épaulement pour la juxtaposition horizontale et/ ou verticale desdits éléments de parement.

Conformément à l'invention, le ou les évidements et le ou les épaulements sont du type à tenon et mortaise et sont ménagés à chaque extrémité d'un élément de parement.

Egalement conformément à l'invention, le ou les évidements et le ou les épaulements sont portés par au moins deux faces, opposées ou contiguës, et permettent l'assemblage par emboîtement.

Selon un autre mode de réalisation avantageux des éléments de parement conformes à l'invention, les deux côtés des éléments de parement qui sont parallèles entre eux et perpendiculaires au sens de sortie de la filière présentent des feuillures d'emboîtement.

Selon encore un autre mode de réalisation avantageux des éléments de parement conformes à l'invention, les deux côtés des éléments de parement qui sont parallèles entre eux et perpendiculaires au sens de sortie de la filière sont à coupe franche.

Outre les dispositions qui précèdent, l'invention comprend encore d'autres dispositions, qui ressortiront de la description qui va suivre.

L'invention sera mieux comprise à l'aide du complément de description qui va suivre, qui se réfère aux dessins annexés dans lesquels :
- la figure 1 est une vue en perspective d'un appareillage conforme à l'invention ;
- la figure 2 est une vue de côté, suivant II, de l'appareillage représenté à la figure 1 ;
- la figure 3 est une vue de côté, suivant III, de l'appareillage représenté à la figure 1 ;
- la figure 4 est une vue agrandie, en élévation frontale, suivant IV (cf la figure 3), montrant essentiellement le chariot mobile de l'appareillage représenté aux figures 1, 2 et 3, chargé de l'ensemble d'impression conforme à l'invention ;
- les figures 5a, 5b et 5c représentent, en coupe partielle, différents stades du procédé de fabrication d'un élément de parement conforme à la présente invention, à l'aide de l'appareillage susdit qui coopère avec une filière, en particulier :
   . la figure 5a représente le stade de fabrication correspondant au moment où un boudin de terre argileuse, qui sort en continu de ladite filière, se trouve entre les plaques d'impression conformes à la présente invention ;
   . la figure 5b représente le stade immédiatement successif à celui représenté à la figure 5a et correspond à l'impression sur les faces extérieures dudit boudin de terre argileuse de rainures perpendiculaires entre elles et constituant un réseau qui présente la configuration d'un briquetage, à savoir imitant un assemblage de briques de parement disposées suivant deux ou plusieurs rangs et au découpage, à partir de la masse dudit boudin de terre, d'un élément de parement obtenu à l'aide des plaques d'impression conformes à l'invention.
   . la figure 5c représente le stade immédiatement successif à celui de la figure 5b et correspond à la montée des plaques d'impression conformes à l'invention et au recul dudit chariot mobile qui va se remettre en position d'impression et de découpage, et
   . les figures 6a et 6b représentent deux variantes possibles, mais non limitatives, d'un élément de parement selon l'invention.

Il doit être bien entendu, toutefois, que ces dessins et les parties descriptives correspondantes, sont donnés uniquement à titre d'illustration de l'objet de l'invention,dont ils ne constituent en aucune manière une limitation.

Les éléments de parement en terre argileuse qui peuvent être obtenus conformément à la présente invention présentent, sur au moins deux faces externes, des rainures 23d perpendiculaires entre elles qui constituent un réseau ayant la configuration d'un briquetage, à savoir imitant un assemblage de briques de parement disposées suivant deux ou plusieurs rangs décalés.

Ces éléments de parement peuvent être pleins, semi-creux ou creux (cf. les figures 6a et 6b) : les éléments creux de parement représentés à la figure 6a peuvent être utilisés pour la construction de poteaux, tandis que les éléments représentés à la figure 6b peuvent être utilisés pour la construction de murs, permettant ainsi une économie sensible par rapport à des éléments du même type, mais pleins.

Conformément à la présente invention, ils sont obtenus par impression desdites rainures 23d dans la pâte de terre argileuse qui sort en continu d'une filière 46 (cf. les figures 5a, 5b et 5c) sous forme d'un boudin de terre continu 45 (cf. les figures 5a, 5b et 5c).

Pour faciliter et renforcer la juxtaposition horizontale et/ou verticale desdits éléments de parement pleins, semi-creux ou creux, ces éléments peuvent être avantageusement pourvus d'évidements et d'épaulements, par exemple du type à tenon et mortaise (cf. la figure 6b), qui sont ménagés à chaque extrémité d'un élément de parement ; ces évidements et épaulements peuvent être portés également par au moins deux faces,opposées ou contiguës, pour permettre l'assemblage par emboîtement (cf. la figure 6a).

En outre, les deux côtés des éléments de parement qui sont parallèles entre eux et perpendiculaires au sens de sortie de ladite filière 46 peuvent être à coupe franche ou présenter des feuillures d'emboîtement.

L'appareillage conforme à l'invention comporte un bâti de support 1 sur lequel sont montés un tapis roulant 2 et un chariot mobile 3.

Le tapis roulant 2 est entraîné sous l'action de la poussée d'un boudin 45 de terre argileuse sortant en continu de la filière 46 qui coopère avec ledit appareillage (cf. les figures 5a, 5b et 5c). Le tapis 2 (cf. la figure 2) gravite autour de deux tambours ; à l'extrémité du tambour le plus éloigné de la filière 46 est fixé le pignon 4 . Une chaîne permet de communiquer le mouvement du pignon 4 à un deuxième pignon 6 : un premier bras pivotant 7 autour d'un point 0₁ solidaire du bâti de support 1, coopère, en correspondance d'une extrémité, avec un ressort 8, et, en correspondance de l'autre extrémité, avec un pignon tendeur 9 de façon à conférer à la chaîne 5 le degré de tension nécessaire pour maintenir le mouvement imprimé au tapis roulant 2 par le boudin 45 de terre argileuse.

Le mouvement du pignon 6 est transmis, à l'aide d'un arbre 10 traversant l'appareillage à un troisième pignon lla (cf la figure 3) et également à un quatrième pignon llb au moyen d'une deuxième chaîne 12.

En correspondance d'un point 12a de cette chaîne 12 est fixée l'extrémité d'un bras sensiblement horizontal 13, dont l'autre extrémité est reliée à un deuxième bras pivotant 14 autour d'un point 0₂, solidaire du bâti de support 1 et dont la position moyenne est sensiblement verticale : ce deuxième bras pivotant 14 présente une lumière 15 le long de laquelle peut coulisser l'extrémité libre d'un levier 16, tandis que l'autre extrémité de ce levier 16 est solidaire du chariot 3. De cette façon, le mouvement d'avance continu du boudin 45 de terre argileuse, communiqué au tapis roulant 2, est transformé en mouvement alternatif, fait d'une avance suivant la flèche a et d'un recul suivant la flèche r, du levier 16 - et donc du chariot 3 qui est solidaire de ce dernier - sur des rails 17 fixés sur le bâti de support 1 et avantageusement constitués par des tubes de section carrée ; précisément, quand le point 12a de la chaîne 12, et donc du bras 13, avance suivant le parcours défini sur la partie supérieure de cette chaîne 12, en se portant de la position 12a à celle diamètralement opposée 12b, le levier 16, et donc le chariot 3, avancent dans le sens de la flèche a, tandis que quand le point 12a reprend sa position initiale suivant le parcours inférieur de ladite chaîne 12, le levier 16 et le chariot 3 reculent suivant la flèche r : de cette façon le chariot 3 d'abord suit le boudin 45 de terre argileuse suivant la flèche a pour imprimer dans la pâte encore crue les rainures 23d, conformément à la présente invention, et pour découper à partir de la masse dudit boudin 45 de terre argileuse, l'élément de parement ainsi obtenu ; ensuite le chariot 3 recule suivant la flèche r pour se remettre en position d'impression et de découpage pendant que le boudin 45 de terre argileuse avance toujours dans le sens de la flèche a.

Le chariot 3, rendu mobile sur les rails 17 à l'aide de galets 20, supporte un ensemble unique d'impression comportant quatre dispositifs d'impression 21, disposés deux à deux, l'un en face de l'autre, suivant un axe horizontal et vertical respectivement, de façon à délimiter un espace 22 dans lequel vient se mettre le boudin 45 de terre argileuse.

Chaque dispositif d'impression 21 comporte une plaque d'impression 23 qui coopère avec au moins une autre plaque d'impression 23 parallèle ou perpendiculaire à la première et appartenant à un deuxième dispositif d'impression 21, pour fabriquer des éléments de parement imitant la configuration d'un briquetage sur au moins deux faces opposées ou contiguës, respectivement, ou avec trois autres plaqués d'impression 23, dont une est parallèle à la première et les autres deux sont parallèles entre elles mais perpendiculaires à cette première plaque 23, pour fabriquer des éléments de parement imitant la configuration d'un briquetage sur deux, trois ou quatre faces.

Au moins une plaque d'impression 23, parmi les deux ou quatre plaques coopérant entre elles, est pourvue de barrettes d'impression 23c qui font saillie à partir de sa surface extérieure et qui sont perpendiculaires entre elles et distribuées de façon à correspondre à des joints entre briques de parement et à imprimer dans la pâte dudit boudin 45 de terre argileuse, des rainures 23d dont la distribution imite un assemblage de briques de parement disposées suivant deux ou plusieurs rangs décalés.

Chaque plaque d'impression 23, y compris celles pourvues de barrettes d'impression 23c, est amovible et fixée sur une contre-plaque de support 23b.(cf. les figures 1 et 4) par tous moyens appropriés, notamment boulonnage ou autres.

De cette façon il est possible de charger les contre-plaques 23b de plaques d'impression 23, pourvues de barrettes d'impression 23c, qui portent au voisinage d'au moins une de leurs arêtes une autre barrette d'impression 23c pour imiter le joint d'assemblage entre deux blocs d'éléments de parement juxtaposés.

Les barrettes d'impression 23c, de même que la plaque d'impression 23 qui les porte, peuvent être massives ou creuses, dans ce dernier cas un espace creux 50 (cf. la figure 7) étant avantageusement prévu dans la plaque 23.

Lesdites barrettes d'impression 23c creuses peuvent être percées d'une pluralité de petits orifices, distribués sur au moins leur face antérieure, qui sont en communication, à l'aide de conduits souples 51 (ou de conduits rigides), avec un réservoir (non représenté) d'un matériau approprié, tel notamment que de l'argile et/ou un colorant de type approprié, à l'état liquide ou poudreux, servant à injecter ou à projeter ou à appliquer ce matériau dans les rainures 23d imprimées dans la ou les faces de terre argileuse, immédiatement après l'impression desdites rainures 23d, pour remplir au moins partiellement les rainures 23d imprimées qui imitent des joints entre briques de parement.

Avantageusement l'appareillage conforme à l'invention peut coopérer avec un deuxième appareillage du même type dans lequel les barrettes d'impression sont remplacées par des moyens d'injection ou de projection ou d'application de produit de remplissage au moins partiel desdites rainures.

Chaque plaque d'impression 23 comporte en outre une aile de coupe 23a (cf. les figures 1 et 4) ménagée sur le bord de ladite plaque 23 placé du côté du boudin 45 de terre argileuse pour découper, à partir de la masse de ce dernier et en coopération avec les ailes de coupe 23a des autres trois plaques d'impression, les éléments de parement conformes à la présente invention, notamment ré- présentés à la figure 6a et utilisables pour la construction de poteaux par exemple. L'opération de découpage à l'aide de ces ailes de coupe 23a peut se faire simultanément à l'impression desdites rainures 23d et/ou à l'opération de remplissage au moins partiel desdites rainures 23d, avant le séchage et la cuisson desdits éléments de parement.

Chaque dispositif d'impression 21 comporte éga- lementun vérin 26, qui peut être notamment hydraulique ou pneumatique et qui est solidaire de la contre-plaque de support 23b et est placé sensiblement axialement par rapport à cette dernière, ainsi que deux tiges 24 disposées parallèlement à l'axe dudit vérin 26 et latéralement à ce dernier. Les tiges 24 sont reliées entre elles en liaison de coopération et coulissent chacune dans un coulisseau 25 pour permettre à la plaque d'impression 23 de suivre les mouvements du vérin 26 correspondant.

La commande d'impression est donnée aux vérins 26 (cf. la figure 4) par l'ouverture d'un contact 19 qui commande l'électrovanne du distributeur ou des distributeurs coopérant avec les vérins 26, dont la durée de l'action d'impression est contrôlée à l'aide d'un temporisateur (non représenté) à cet effet, le bras 13 porte un ergot 18 qui actionne le contact 19 pendant le mouvement d'avance du chariot 3 suivant la flèche a (cf. la figure 3).

Chaque dispositif d'impression 21 (sauf le dispositif inférieur, qui est positionné une fois pour toutes) coopère avec un dispositif de positionnement 37 de la plaque d'impression 23, perpendiculairement à l'axe de cette dernière, qui comporte deux coulisseaux 27, parallèles à la direction de coulissement. Chaque coulisseau 27 est solidaire, à son tour, d'un des deux coulisseaux 25 qui coopèrent avec lesdites tiges 24, et de l'extrémité inférieure d'une tige filetée 38 qui coopère avec un écrou 39 fixé à une barre de renfort 40, tandis que l'autre extrémité de la tige 38 est solidaire d'un volant 41 (ou d'une manivelle) : en agissant simultanément sur les deux volants 41 d'un même dispositif de positionnement 37, on fait coulisser les deux coulisseaux 27 tout au long des guides 28 ou 29, reliés entre eux par lesdites barres de renfort 40, qui constituent avec lesdits guides 28 et 29 l'armature de tout l'ensemble unique d'impression.

En outre, chaque dispositif d'impression 21 (sauf toujours le dispositif inférieur, qui est positionné une fois pour toutes) coopère avec un dispositif de positionnement 30 de la plaque d'impression 23, parallèlement à l'axe de cette dernière. A cet effet, le dispositif de positionnement 30 comporte une douille filetée 35, solidaire dudit vérin 26, laquelle coopère avec une autre tige filetée 34 qui est supportée par deux paliers 33 fixés à un cadre, de préférence métallique, solidaire à son tour des deux coulisseaux 27 dont l'axe est perpendiculaire à l'axe de ladite plaque d'impression 23 : à une extrémité de ladite tige filetée 34 est fixée une manivelle 36. Le dispositif de positionnement 31 parallèlement à l'axe de la plaque d'impression qui appartient au dispositif supérieur 21 diffère avantageusement du dispositif de positionnement 30 en ce qu'il est pourvu d'un volant au lieu de la manivelle 36.

Le chariot mobile 3 coopère avec deux parallèlo- granmes 42 articulés aux points A, B, C, D, E et F, dont les points A sont solidaires du bâti de support 1 et les points B sont solidaires du chariot 3 ; entre les points articulés supérieurs C, qui restent toujours à la même hauteur par rapport audit bâti de support 1, est placé un rouleau 43 de support des éléments de parement fabriqués par l'appareillage, au fur et à mesure que ledit boudin 45 de terre argileuse avance, pour les acheminer vers un autre tapis roulant 2a de la chaîne de fabrication.

Avantageusement, l'appareillage conforme à l'invention coopère avec un dispositif de détourage connu en lui-même (non représenté) de façon à réaliser aux extrémités des blocs de parement des feuillures d'emboîtement respectivement mâles et femelles.

Le procédé de fabrication d'éléments de parement volumiques pleins, semi-creux ou creux, notamment d'éléments en terre argileuse qui se présentent, après cuisson, sous forme d'assemblages de plusieurs rangs de briques de parement, à l'aide des appareillages conformes à la présente invention, consiste à réaliser, sur au moins deux faces extérieures d'un boudin 45 plein, semi-creux ou creux de terre argileuse, sortant en continu d'une filière 46, des rainures 23d parallèles et des rainures 23d perpendiculaires au sens de sortie de ladite filière 46, lesquelles rainures 23d constituent un réseau ayant la configuration d'un briquetage, à savoir imitant sur au moins lesdites deux faces un assemblage de briques de parement disposées sur deux ou plusieurs rangs.

Cette opération de réalisation des rainures 23d imitant la configuration d'un briquetage se fait, dans le cadre de la présente invention par impression sur au moins deux faces externes dudit boudin de terre argileuse 45.

L'opération de réalisation des rainures 23d peut s'accompagner d'une opération de remplissage au moins partiel de ces rainures 23d par un matériau approprié, notamment d'argiles et/ou de colorants de diverses teintes, imitant des joints entre briques de parement.

Cette opération de remplissage au moins partiel des rainures 23d est constituée par une opération d'injection dosée dudit matériau, ou par une opération de projection de ce matériau, à l'état humide ou sec, dans lesdites rainures 23d, ou encore par une opération d'application de matériau dans ces rainures 23d.

L'opération de remplissage au moins partiel des rainures 23d peut se faire soit simultanément avec l'opération d'impression, soit postérieurement à celle-ci : de toutes façons ces opérations sont répétées au fur et à mesure de l'avance du boudin 45 de terre argileuse sortant en continu de la filière 46.

En outre, l'opération de découpage à partir de la masse de ce boudin 45, en éléments de parement à la longueur voulue (les autres dimensions étant fixées par ladite filière 46) peut être réalisée soit avant, soit après l'opération de réalisation des rainures 23d, ainsi que simultanément avec l'opération d'impression.

Par rapport aux opérations de séchage et/ou de cuisson des éléments de parement conformes à la présente invention, les opérations de réalisation des rainures 23d et de découpage (qui peuvent inclure une opération de remplissage au moins partiel des rainures 23d) sont antérieures tandis que l'opération de remplissage au moins partiel des rainures 23d peut être postérieure.

Dans le cas où on fabrique des éléments de parement semi-creux ou creux, pour éviter d'écraser les boudins de terre argileuse 45 correspondants, on dispose à l'intérieur de ces derniers un noyau de soutien 47, de préférence métallique, relié à la filière 46 par au moins une tige 48 et pourvu, à proximité d'une extrémité correspondant à l'aile de coupe 23a, d'une rainure annulaire 49 qui permet l'opération de découpage, notamment si l'opération de découpage a lieu en même temps que l'opération d'impression.

Pour permettre audit noyau de soutien 47 d'accompagner le boudin 45 dans son mouvement d'avance continu pendant l'opération d'impression et l'éventuelle opération simultanée de découpage, ainsi que pour permettre à ce noyau de reprendre sur la tige 48 (après l'exécution de ces opérations) la position initiale - définie par une butée d'arrêt 44c - et soutenir ainsi la portion terminale du boudin 45 qui continue à avancer, ledit noyau de soutien 47 est solidaire d'un coulisseau 44a qui est porté par au moins ladite tige 48, qui le relie à la filière 46, et qui coopère avec un ressort 44b, dont l'extrémité est fixée par tous moyens appropriés, notamment soudure ou autre, à l'extrémité de cette tige 48, autour de laquelle est placé ce ressort 44b.

Il va de soi que le coulissement alternatif dudit noyau 47 peut être obtenu à l'aide de tous autres moyens équivalents dans leurs effets à la coopération entre ledit coulisseau 44a, ressort 44b et butée 44c.

Ainsi que cela ressort de ce qui précède, l'invention ne se limite nullement à ceux de ses modes de mise en oeuvre, de réalisation et d'application qui viennent d'être décrits de façon plus explicite ; elle en embrasse au contraire toutes les variantes qui peuvent venir à l'esprit du technicien en la matière, sans s'écarter du cadre, ni de la portée, de la présente invention.

## Revendications

1.- Eléments de parement en terre argileuse, du type comportant un motif décoratif constitué par des rainures (23d) perpendiculaires entre elles et constituant un réseau qui présente la configuration d'un briquetage, à savoir imitant un assemblage de briques de parement disposées suivant deux ou plusieurs rangs décalés, caractérisés en ce que ces éléments de construction, qui se présentent sous forme d'un volume plein, semi-creux ou creux de dimensions quelconques, sont pourvus dudit motif décoratif sur au moins deux faces externes opposées ou contiguës.

2.- Eléments de parement selon la revendication 1, caractérisés en ce que lesdits éléments de parement sont pourvus d'au moins un évidement et d'au moins un épaulement pour la juxtaposition horizontale et/ou verticale desdits éléments de parement.

3.- Eléments de parement selon la revendication 2, caractérisés en ce que le ou les évidements et le ou les épaulements sont du type à tenon et mortaise et sont ménagés à chaque extrémité d'un élément de parement.

4.- Eléments de parement selon la revendication 2, caractérisés en ce que le ou les évidements et le ou les épaulements sont portés par au moins deux faces, opposées ou contiguës, et permettent l'assemblage par emboîtement.

5.- Eléments de parement selon la revendication 1, caractérisés en ce que les deux côtés des éléments de parement qui sont parallèles entre eux et perpendiculaires au sens de sortie de la filière (46) présentent des feuillures d'emboîtement.

6.- Eléments de parement selon la revendication 1, caractérisés en ce que les deux côtés des éléments de parement qui sont parallèles entre eux et perpendiculaires au sens de sortie de la filière (46) sont à coupe franche.

7.- Procédé de fabrication, à partir d'un boudin (45) de terre argileuse sortant en continu d'une filière (46), d'éléments de parement pleins, semi-creux ou creux, notamment en terre argileuse, qui se présentent, après découpage dudit boudin et après cuisson, sous forme de volumes donnant l'impression d'être constitués par un assemblage de deux ou plusieurs rangs décalés dé briques de parement, caractérisé en ce qu'il consiste à réaliser sur au moins deux faces externes,opposées ou contiguës, dudit boudin plein, semi-creux ou creux (45) de terre argileuse sortant en continu de ladite filière (46), des rainures (23d) parallèles et des rainures (23d) perpendiculaires au sens de sortie de la filière (46), lesquelles rainures (23d) constituent un réseau ayant la configuration d'un briquetage, à savoir imitant sur au moins lesdites deux faces un assemblage de briques de parement disposées sur deux ou plusieurs rangs décalés.

8.- Procédé selon la revendication 7, caractérisé en ce que cette opération de réalisation des rainures (23d) imitant un assemblage de plusieurs rangs de briques de parement se fait par impression.

9.- Procédé selon l'une quelconque des revendications 7 et 8, caractérisé en ce que cette opération de réalisation des rainures (23d) imitant un assemblage de plusieurs rangs de briques de parement s'accompagne d'une opération de remplissage au moins partiel de ces rainures (23d) par un matériau approprié, notamment d'argiles et/ ou de colorants de diverses teintes imitant des joints entre briques de parement.

10.- Procédé selon la revendication 9 , caractérisé en ce que l'opération de remplissage au moins partiel des rainures (23d) est constituée par une opération d'injection dosée dudit matériau imitant des joints entre briques de parement.

11.- Procédé selon la revendication 9 , caractérisé en ce que l'opération de remplissage au moins partiel des rainures (23d) est constituée par une opération de projection dudit matériau, à l'état humide ou sec, imitant des joints entre briques de parement.

12.- Procédé selon la revendication 9, caractérisé en ce que l'opération de remplissage au moins partiel des rainures (23d) est constituée par une opération d'application dudit matériau imitant des joints entre briques de parement.

13.- Procédé selon la revendication 9, caractérisé en ce que l'opération de remplissage au moins partiel des rainures (23d) est réalisée soit simultanément avec l'opération d'impression, soit postérieurement à celle-ci, lesdites opérations étant répétées au fur et à mesure de l'avance dudit boudin (45) de terre argileuse sortant de la filière (46).

14.- Procédé selon la revendication 8, caractérisé en ce que les opérations d'impression et de découpage sont réalisées simultanément.

15.- Appareillage pour la fabrication en un seul bloc d'éléments pleins, semi-creux ou creux imitant un assemblage de deux ou plusieurs rangs décalés de briques de parement, à partir d'un boudin (45) plein, semi-creux ou creux de terre argileuse, qui est obtenu par extrusion et qui entraîne un tapis roulant (2) pourvu notamment de deux tambours d'extrémité, ledit appareillage étant du type comportant un chariot (3) animé d'un mouvement alternatif sur des rails (17), fixés sur un bâti de support (1) de l'appareillage, et entraîné par un système de transmission connu en soi, notamment par un système d'engrenages (4, 5, 6, 9, 10, 11a, 11b, 7, 8, 13 et 14) qui réalise la synchronisation avec le mouvement d'avance continu dudit boudin (45), lequel appareillage est caractérisé en ce qu'il comprend au moins un ensemble d'impression constitué par un premier dispositif d'impression (21), notamment actionné par un vérin (26) hydraulique ou pneumatique, comportant une plaque d'impression (23) qui coopère avec au moins une deuxième plaque d'impression (23) parallèle à la première et appartenant à un deuxième dispositif d'impression (21), également actionné par un vérin (26), ces deux plaques d'impression (23) étant pourvues de barrettes d'impression (23c) parallèles et de barrettes d'impression (23c) perpendiculaires à la direction de sortie de la filière (46) d'extrusion du boudin (45) de terre, lesquelles barrettes (23c) font saillie par rapport à la surface extérieure des plaques (23) et sont réparties de façon à correspondre à des joints entre briques de parement disposées suivant deux ou plusieurs rangs décalés.

16.- Appareillage selon la revendication 15, caractérisé en ce que l'ensemble d'impression comprend, outre lesdits premier et deuxième dispositifs d'impression (21),un troisième et un quatrième dispositifs d'impression (21), également actionnés par un vérin (26), dont les plaques d'impression (23) parallèles entre elles, sont perpendiculaires aux deux plaques (23) desdits premier et deuxième dispositifs d'impression (21), dans ce cas les barrettes d'impression (23c) pouvant être portées indifféremment par au moins une des plaques (23) desdits premier et deuxième dispositifs d'impression (21) et par au moins une des plaques (23) desdits troisième et quatrième dispositifs d'impression (21).

17.- Appareillage selon l'une quelconque des revendications 15 et 16, caractérisé en ce que chaque plaque d'impression (23), y compris celles pourvues de barrettes d'impression (23c) qui sont destinées à donner auxdits éléments l'apparence, sur deux ou plusieurs faces, d'assemblages de briques de parement de deux ou plusieurs rangs décalés, est amovible et fixée sur une contre-plaque de support (23b) par tous moyens appropriés, notamment boulonnage ou autres.

18.- Appareillage selon la revendication 17, caractérisé en ce que les plaques d'impression (23) pourvues de barrettes d'impression (23c) portent au voisinage d'au moins une de leurs arêtes une autre barrette d'impression (23c) prévue pour imiter le joint d'assemblage entre deux blocs d'éléments de parement juxtaposés.

19.- Appareillage selon l'une quelconque des revendications 15 à 18, caractérisé en ce que les barrettes d'impression (23c) sont massives, de même que la plaque d'impression (23) qui les porte.

20.- Appareillage selon l'une quelconque des revendications 15 à 18, caractérisé en ce que les barrettes d'impression (23c) sont creuses, de même que la plaque d'impression (23) qui les porte.

21.- Appareillage selon la revendication 20, caractérisé en ce que les barrettes d'impression (23c) sont percées d'une pluralité de petits orifices distribués sur au moins leur face antérieure et sont en communication avec l'espace creux (50), prévu dans la plaque d'impression (23), lequel est alimenté en matériau de remplissage au moins partiel des rainures (23d) par un ou plusieurs conduits souples (51) ou rigides, reliés à un réservoir d'un matériau approprié, tel notamment que de l'argile et/ ou un colorant à l'état liquide ou poudreux, servant à injecter ou projeter ou à appliquer ledit matériau dans les rainures (23d) laissées dans la ou les faces de terre argileuse, après impression, pour imiter des joints de diverses couleurs entre briques de parement.

22.- Appareillage selon l'une quelconque des revendications 16 à 18, caractérisé en ce que chaque plaque d'impression (23) est pourvue d'une aile de coupe (23a) sur le bord placé du côté du boudin (45) de terre argileuse, pour découper dans la masse de ce dernier des éléments conformes à la présente invention, simultanément à l'impression desdites rainures (23d) et/ou simultanément à l'opération de remplissage au moins partiel desdites rainures.

23.- Appareillage selon l'une quelconque des revendications 16 à 18, caractérisé en ce que les plaques, notamment parallèles et opposées, qui portent lesdites barrettes d'impression (23c) sont pourvues, à proximité du bord placé du côté du boudin (45), d'une double rangée et d'une rangée unique d'ailes de coupe, lesquelles ailes de la double rangée sont contenues dans deux plans perpendiculaires à la direction du mouvement d'avance dudit boudin (45), la distance entre ces deux rangées d'ailes étant égale au décalage existant entre deux rangs superposés de briques de parement et lesdites ailes présentant une hauteur et étant séparées, à l'intérieur de chaque rangée d'ailes, d'une distance égale à la hauteur d'un rang de briques de parement, lesquelles ailes de ladite rangée unique sont contenues dans un plan parallèle à la direction du mouvement d'avance dudit boudin et couvrent ledit décalage existant entre deux rangs superposés de briques de parement à l'interface entre ces derniers, tandis que les deux autres plaques, notamment parallèles et opposées, qui ne sont pas pourvues desdites barrettes d'impression (23c), présentent chacune l'aile de coupe susdite (23).

24.- Appareillage selon la revendication 23, caractérisé en ce que les plaques, notamment parallèles et opposées, qui ne portent pas lesdites barrettes d'impression, sont pourvues d'au moins une partie en saillie et d'au mins une partie en creux, respectivement, disposées en particulier centralement, pour imprimer dans les faces correspondantes du boudin (45) au moins un évidement et au moins un épaulement, respectivement.

25.- Appareillage selon l'une quelconque des revendications 15 et 16, caractérisé en ce que chaque vérin (26) est solidaire de la contre-plaque (23b) et est placé sensiblement axialement par rapport à cette dernière, et en ce que deux tiges (24), disposées parallèlement à l'axe dudit vérin (26) et latéralement à ce dernier, sont reliées entre elles en liaison de coopération et coulissent chacune dans un coulisseau (25) pour permettre à la plaque d'impression (23) de suivre les mouvements du vérin (26) correspondant.

26.- Appareillage selon la revendication 25, caractérisé en ce qu'au moins un desdits dispositifs d'impression (21) coopère en outre avec un dispositif de positionnement (30 ou 31) de la plaque d'impression (23) parallèlement à l'axe de cette dernière et/ou avec un dispositif de positionnement (37) de ladite plaque d'impression (23) perpendiculairement à son axe.

27.- Appareillage selon la revendication (26), caractérisé en ce que le dispositif de positionnement (37) de la plaque d'impression (23) perpendiculairement à son axe comporte deux coulisseaux (27), parallèles à la direction de coulissement, chaque coulisseau (27) étant solidaire, à son tour, d'un des deux coulisseaux (25) qui coopèrent avec lesdites tiges (24), ainsi que de l'extrémité inférieure d'une tige filetée (38) qui coopère avec un écrou (39), et pouvant coulisser le long de guides (28 ou 29), reliés entre eux par des barres de renfort (40) qui constituent avec lesdits guides (28 et 29) l'armature de tout l'ensemble d'impression, ledit écrou (39) étant fixé à ladite barre de renfort (40), tandis que l'autre extrémité de ladite tige filetée (38) est solidaire d'un volant (41), ou d'une manivelle.

28.- Appareillage selon la revendication 26, caractérisé en ce que le dispositif de positionnement (30 ou 31) de la plaque d'impression (23) parallèlement à son axe comporte une douille filetée (35) solidaire dudit vérin (26), laquelle coopère avec une tige filetée (34) qui est supportée par deux paliers (33) fixés à un cadre (32), de préférence métallique, solidaire à son tour des deux coulisseaux (27) dont l'axe est perpendiculaire à l'axe de ladite plaque d'impression (23), une manivelle (36), ou un volant, étant fixée à une extrémité de ladite tige filetée (34).

29.- Appareillage selon l'une quelconque des revendications 15 à 17 et 25 à 27, caractérisé en ce que ledit chariot (3), sur lequel est monté l'ensemble d'impression comportant lesdits dispositifs d'impression (21) et de positionnement (37 et/ou 30 ou.31), est solidaire d'une extrémité d'un levier (16) dont l'autre extrémité est animée d'un mouvement alternatif, d'avance (a) et de recul (r), dérivé de la transformation, obtenue à l'aide dudit système d'engrenages (4, 5, 6, 9, 10, 11a, 11b, plus 7, 8, 13 et 14), du mouvement d'avance du boudin (45) de terre argileuse sortant en continu de ladite filière (46), et en ce qu'un des tambours d'entraînement dudit tapis roulant (2) est relié à un pignon (4), ou analogue, qui détermine la longueur de coupe des éléments de parement conformes à l'invention.

30.- Appareillage selon la revendication 29, caractérisé en ce que le ou les vérins (26) est ou sont actionnés, pendant la phase d'avance (a) dudit mouvement alternatif, à l'aide d'un ergot (18) situé en position appropriée sur lesdits moyens de transformation en mouvement alternatif du mouvement continu dudit tapis roulant (2), de façon à ouvrir un contact (19) de commande de l'électrovanne du distributeur ou des distributeurs coopérant avec ledit ou lesdits vérins (26), dont la durée de l'action d'impression exercée sur la ou les plaques d'impression (23) est contrôlée à l'aide d'un temporisateur.

31.- Appareillage selon la revendication 30, caractérisé en ce que le chariot mobile (3) coopère avec deux parallèlogrammes articulés (42), entre deux points (C) desquels est placé un rouleau (43) de support des éléments de parement fabriqués par la machine, au fur et à mesure que ledit boudin (45) de terre argileuse avance.
